# FASCICULE DE BREVET EUROPEEN

(11) **EP 3 923 758 B1**
(45) Date de publication et mention de la délivrance du brevet: **20.09.2023**
(21) Numéro de dépôt: 20703470.3
(22) Date de dépôt: 11.02.2020
(51) Int. Cl.: A41D 13/02, A41D 13/00, A44C 17/02, A41D 19/00

(54) **COMBINAISON DE PROTECTION INDIVIDUELLE A USAGE UNIQUE**
PERSÖNLICHER SCHUTZANZUG ZUR EINMALIGEN VERWENDUNG
SINGLE-USE PERSONAL PROTECTION SUIT

(30) Priorité: 11.02.2019 FR 1901330
(43) Date de publication de la demande: 22.12.2021
(73) Titulaire: Monasson, Alain, 70000 Quincey (FR)
(72) Inventeur: Monasson, Alain, 70000 Quincey (FR)
(74) Mandataire: Oudin, Stéphane
(86) Numéro de dépôt international: PCT/EP2020/053386
(87) Numéro de publication internationale: WO 2020/165119

(56) Documents cités:
- GB-A- 2 424 356
- US-A1- 2005 198 726
- US-A1- 2006 185 059
- US-A1- 2010 017 939
- US-A1- 2018 255 846

## Description

### Domaine technique de l'invention

La présente invention se rapporte au domaine général de la protection individuelle pour un utilisateur se trouvant, ou sur le point de pénétrer, dans une zone de confinement, notamment pour des opérations de désamiantage. Elle vise plus précisément une combinaison de protection individuelle à usage unique.

### Etat de la technique

Dans le domaine en zone de confinement, il est connu d'équiper les différents intervenants d'équipements de protection individuelle (EPI) du type combinaison plus ou moins intégrale et/ou étanche, et associée si besoin à des appareils de protection respiratoire (APR).

Ces combinaisons comportent classiquement au moins une veste munie de deux manches et d'une capuche, et un pantalon comportant deux jambes, la veste étant fixée de manière permanente audit pantalon.

Toutefois, ces combinaisons connues présentent de nombreux inconvénients tels que, ceux décrits ci-après de manière non exhaustive :
- un manque d'efficacité de ces combinaisons due à leur mauvaise utilisation et à une grande et grave disparité des règles d'utilisation rédigées la plupart du temps par les entreprises de désamiantage elles-mêmes,
- un manque d'efficacité de ces combinaisons due à la mauvaise qualité hermétique et/ou mécanique de moyens de solidarisation assurant l'étanchéité de ces combinaisons à chacune des extrémités de ses jambes et de ses manches ainsi qu'au niveau de la capuche,
- un inconfort, une mauvaise ergonomie et un champ de vision restreint de ces combinaisons,
- une mise en oeuvre de ces combinaisons nécessitant très souvent l'intervention d'un deuxième utilisateur pour réduire le risque d'un mauvais endossage de ces combinaisons et d'une mauvaise étanchéité de ces dernières dues à une mise en place imparfaite des moyens de solidarisation, et
- une difficulté liée au traitement des combinaisons polluées après leur utilisation en zone de confinement.

De manière classique, les utilisateurs portent non seulement une combinaison mais également d'autres équipements complémentaires tels que des gants, des chaussures ou sur-chaussures et éventuellement un masque de protection. Pour assurer l'étanchéité entre la combinaison et lesdits équipements complémentaires, une deuxième personne utilise un ruban adhésif pour entourer la zone de jonction entre la combinaison et lesdits équipements complémentaires.

Toutefois, compte tenu de la forme et la position relative des équipements complémentaires, il est nécessaire d'utiliser une quantité non négligeable de ruban adhésif, plusieurs mètres, pour garantir une parfaite étanchéité.

Par ailleurs, pour appliquer correctement le ruban adhésif afin de garantir une bonne étanchéité, il est souvent nécessaire de tirer sur la combinaison ce qui a pour effet de provoquer une gêne pour l'utilisateur en limitant sa liberté de mouvements, particulièrement au niveau de la capuche.

Le document US2005/198726A1 divulgue une combinaison de protection individuelle.

### Résumé de l'invention

Le but de la présente invention est de proposer une combinaison à usage unique palliant les inconvénients précédemment décrits et étant facile à mettre en oeuvre par un seul utilisateur, confortable, de conception pratique en vue de son évacuation après usage vers des centres de traitements des déchets tout en garantissant une étanchéité remarquable.

Conformément à l'invention, il est donc proposé une combinaison de protection individuelle à usage unique destinée à être portée par un utilisateur se trouvant, ou sur le point de pénétrer, dans une zone de confinement, comportant au moins une veste munie de deux manches et d'une capuche, un pantalon comportant deux jambes et étant fixé de manière permanente à ladite veste, et des moyens d'ouverture s'étendant verticalement depuis le bas de l'ouverture de la capuche jusqu'au moins le bas de la veste, ladite combinaison étant remarquable en ce qu'elle comporte des moyens d'étanchéité comprenant un ruban adhésif et une bande antiadhésive retirable recouvrant ledit ruban adhésif sur toute sa longueur et sur une partie de sa largeur, la partie non recouverte par ladite bande antiadhésive permettant de solidariser les moyens d'étanchéité autour de chacune des extrémités libres respectives desdites manches et jambes, sur la capuche le long de son ouverture et sur la combinaison le long des moyens d'ouverture, et en ce que le ruban adhésif est, après le retrait de la bande antiadhésive, collé sur les équipements complémentaires portés par l'utilisateur pour assurer l'étanchéité entre ces derniers et la combinaison, ledit ruban adhésif étant configuré pour pouvoir être facilement repositionnable durant un lapse de temps court.

La bande antiadhésive déborde avantageusement longitudinalement du ruban adhésif du côté opposé de la partie non recouverte pour permettre facilement sa préhension lors de son retrait.

De manière préféré, le ruban adhésif comporte des orifices le traversant de part en part et aménagés dans la partie non recouverte et des fentes latérales issues de chacun des orifices et s'étendant du côté opposé de ladite partie non recouverte.

Le ruban adhésif est avantageusement réalisé à partir d'un support en polyoléfine recouvert d'une masse de colle acrylique sensible à la pression, et la bande antiadhésive est réalisée à partir d'un support en polyoléfine.

En outre, le ruban adhésif est pourvu d'une languette non adhésive disposée à l'une des extrémités longitudinales.

La combinaison est de préférence fabriquée à partir soit d'un textile non tissé en polypropylène (PP) ou polyéthylène (PE), soit d'un textile tramé en fibres PP, ou en fibres PE, ou en fibres naturelles ou encore en mélange de fibres naturelles et de fibres synthétiques, elle est composée de plusieurs morceaux de textiles assemblés entre eux par couture et elle comporte le long de chacune des coutures une bande de tissu des organes de renforcement d'étanchéité.

De manière avantageuse, toutes les zones de textile de la combinaison recevant la partie non recouverte du ruban adhésif des moyens d'étanchéité sont recouvertes d'une surcouche, ladite surcouche étant un film double couche en PE ou PP laminé sur le textile de la combinaison.

Les extrémités libres respectives de chacune des manches de la veste et des jambes du pantalon sont munies d'un soufflet et/ou d'un cordon élastique.

La capuche est agencée de sorte que la face frontale F contenant l'ouverture se trouve devant le visage de l'utilisateur portant ladite combinaison.

La combinaison comporte avantageusement une poche disposée à l'intérieur de de la veste au niveau de son dos, cette poche étant destinée à contenir la combinaison repliée après utilisation.

### Brève description des figures

D'autres avantages et caractéristiques ressortiront mieux de la description qui va suivre d'un mode d'exécution de l'invention en référence aux figures annexées sur lesquelles :
[Fig 1] est une vue en perspective de la combinaison à usage unique selon l'invention,
[Fig 2] est une vue de détail agrandie de la capuche de la combinaison de la figure 1,
[Fig 3] est une vue de détail agrandie de l'extrémité libre d'une manche ou d'une jambe de la capuche de la combinaison de la figure 1,
[Fig 4] est une vue en perspective des moyens d'étanchéité de la combinaison de la figure 1 à plat,
[Fig 5] est une vue de dessus à plat des moyens d'étanchéité de la figure 4 lorsqu'ils sont en configuration collage.

### Description des modes de réalisation

Sur les figures 1 à 3, on a représenté une combinaison 1 de protection individuelle étanche à usage unique conforme à l'invention, nommée ci-après combinaison 1, cette dernière étant destinée à être portée par un utilisateur se trouvant, ou sur le point de pénétrer, dans une zone de confinement, par exemple, pour d'opérations de désamiantage.

La combinaison 1 selon l'invention est prévue pour être utilisée comme une combinaison de catégorie III de type 1 à 6 et être par conséquent conforme aux nombreuses normes et réglementations en vigueur telles que, par exemple, les normes suivantes :
- NF EN 13982 : Protection contre les produis chimiques solides, particules en suspension dans l'air. Équipement complètement étanche. Par exemple désamiantage, milieux agricoles lors des opérations de poudrage, et
- NF EN 13034 : Protection limitée dans le temps contre les éclaboussures de produits chimiques liquides. Par exemple pétrochimie, laboratoires, industrie chimique, milieux agricoles et risques phytosanitaires.

Pour cela, selon les types, la combinaison 1 est de préférence fabriquée à partir soit d'un textile non tissé en polypropylène (PP) ou polyéthylène (PE), soit d'un textile tramé en fibres PP, ou en fibres PE, ou en fibres naturelles telles que, par exemple, du coton ou encore en mélange de fibres naturelles et de fibres synthétiques, par exemple, du polyester. Par ailleurs, la combinaison 1 est prévue pour être portée conjointement avec des gants G, des chaussures C ou sur-chaussures et un masque de protection respiratoire complet, non représenté sur les figures. On désigne ici par "masque de protection respiratoire complet" un masque recouvrant les yeux, le nez, la bouche et le menton de l'utilisateur et comportant au moins une jupe en matériau souple apte à venir en contact étanche sur le visage de l'utilisateur, une visière, des brides de maintien et un demi-masque intérieur pourvu d'une soupape inspiratoire et d'un raccord destiné à recevoir un filtre ou un système d'apport d'air.

On désigne ici par "équipements complémentaires" lesdits gants G, des chaussures C ou sur-chaussures et un masque de protection filtrant.

La combinaison 1 est classiquement composée de plusieurs morceaux de textiles assemblés entre eux par couture. Pour renforcer l'étanchéité au droit des coutures, la combinaison 1 comporte de préférence le long de chacune desdites coutures des organes de renforcement d'étanchéité, non représentés, composés d'une bande de tissu de préférence thermocollée, ledit tissu étant avantageusement composé d'un mélange nylon/polyester, polyuréthane thermique (TPU) et de colle acrylique.

Sans sortir du cadre de la présente invention, lesdits organes de renforcement d'étanchéité pourront également être un adhésif placé le long de chacune desdites coutures et constitué d'un support en polyoléfine recouvert d'une masse de colle acrylique sensible à la pression et d'une bande antiadhésive retirable réalisée à partir d'un support en polyoléfine.

Ainsi, ladite combinaison 1 comporte au moins une veste 2 munie de deux manches 3 et d'une capuche 4, et un pantalon 5 comportant deux jambes 6, la combinaison 1 étant avantageusement une combinaison intégrale en une seule pièce, c'est-à-dire que le pantalon 5 est fixé de manière permanente à la veste 2.

Toutefois, la combinaison 1 selon l'invention pourra ne pas être en une seule pièce et comporter une veste 2 et un pantalon 5 indépendant apte à être fixé de manière étanche à ladite veste 2 par toute technique de fixation appropriée, sans sortir du cadre de la présente invention.

En outre, la combinaison 1 comprend des moyens d'ouverture 7 s'étendant verticalement depuis le bas de l'ouverture 41 de la capuche 4 jusqu'au moins le bas de la veste 2, de préférence jusqu'à l'entrejambe du pantalon 5, et étant avantageusement du type fermeture rapide à glissières.

Ces moyens d'ouverture 7 pourront être d'un tout autre type tel que, par exemple, des boutons, des bouton-pression, des attaches à boucles et à crochets ou tout autre moyen de fixation approprié, sans sortir du cadre de la présente invention.

Par ailleurs, les moyens d'ouverture 7 sont avantageusement protégés par un rabat 8 les recouvrant en totalité pour assurer notamment l'étanchéité de la combinaison 1 au droit desdits moyens d'ouverture 7.

Les extrémités libres 31,61 respectives de chacune des manches 3 de la veste 2 et des jambes 6 du pantalon 5 sont avantageusement munis de soufflets 9 pour offrir plus d'aisance au porteur de la combinaison 1 selon l'invention lors de la mise en place et/ou le retrait de cette dernière (Cf. figure 3).

Les faces externes 91,92 desdits soufflets 9 sont avantageusement de forme triangulaire et recouvertes d'un adhésif repositionnable pour être maintenues repliées l'une 91 contre l'autre 92 lorsque l'utilisateur a passé ses mains et pieds à travers respectivement des extrémités libres 31,61 respectives de chacune des manches 3 et des jambes 6 de la combinaison 1.

Par ailleurs, pour garantir le bon maintien des extrémités libres 31,61 respectives de chacune des manches 3 et des jambes 6 de la combinaison 1 autour respectivement des poignets et les chevilles de l'utilisateur, lesdites extrémités libres 31,61 comportent avantageusement chacune un cordon élastique 32,62 s'étendant autour de l'extrémité libre 31,61 associée de part et d'autre du soufflet 9 associé.

On comprend bien que lesdites extrémités libres 31,61 pourront comporter seulement un soufflet 9, seulement un cordon élastique 32,62 ou bien les deux sans sortir du cadre de la présente invention. Dans l'hypothèse d'un cordon élastique 32,62 uniquement, on comprend que ce dernier s'étendra alors sur toute le pourtour de l'extrémité libre 31,61 associée.

La capuche 4 de la combinaison 1 est agencée de sorte que la face frontale F contenant l'ouverture 41 se trouve devant le visage de l'utilisateur portant ladite combinaison 1 (Cf. figure 2). Cette configuration est particulièrement intéressante car, lorsque l'utilisateur porte un masque de protection, l'ouverture 41 se trouve alors devant le bord du masque étant en appui sur le visage dudit utilisateur, il n'est donc plus nécessaire de tirer sur la capuche 4 pour assurer l'étanchéité entre l'ouverture 41 de cette dernière et ledit masque. Par ailleurs, avec cette configuration, l'étanchéité de la combinaison 1 est renforcée car les moyens d'ouverture 7 de la combinaison 1, qui s'étendent alors depuis le bas de l'ouverture de l'ouverture 41 de la capuche 4, s'étendent alors au-delà du bord du masque étant en appui sur le visage dudit utilisateur et donc jusqu'audit masque de protection sans discontinuité.

Pour faciliter son maintien en place sur la tête de l'utilisateur, la capuche 4 comporte également un cordon élastique, non représenté, le long de l'ouverture 41.

En outre, pour assurer l'étanchéité avec les équipements complémentaires portés par l'utilisateur, la combinaison 1 selon l'invention comporte des moyens de solidarisation 10 disposés à chacune des extrémités libres 31,61 respectives des manches 3 de la veste 2 et des jambes 6 du pantalon 5, et le long de l'ouverture 41 de la capuche 4.

Les moyens d'étanchéité 10 comprennent avantageusement un ruban adhésif 11 et une bande antiadhésive 12 retirable recouvrant ledit ruban adhésif 11 sur toute sa longueur et sur une partie de sa largeur, la partie 13 du ruban adhésif 11 non recouverte par ladite bande antiadhésive 12, nommée ci-après partie non recouverte 13, permettant de solidariser les moyens d'étanchéité 10 autour desdites extrémités libres 31,61 et sur la capuche 4 le long de l'ouverture 41.

Les moyens d'étanchéité 10 pourront être solidarisés à chacune des extrémités libres 31,61 et à la capuche 4 par tout autre technique adaptée telle que, par exemple, la couture, sans sortir du cadre de la présente invention. Toutefois, on comprend bien que le fait d'utiliser la partie non recouverte 13 pour la solidarisation des moyens d'étanchéité 10 est particulièrement économique ce qui très intéressant pour obtenir un coût de fabrication maitrisé.

De manière avantageuse, la bande antiadhésive 12 déborde longitudinalement du ruban adhésif 11 du côté opposé de la partie non recouverte 13 pour permettre facilement sa préhension lors de son retrait.

Lorsque l'utilisateur est équipé de la combinaison 1 selon l'invention et de tous ses équipements complémentaires, on retire la bande antiadhésive 12 du ruban adhésif 11 des moyens d'étanchéité 10 puis on vient coller la partie dudit ruban adhésif 11 nouvellement découverte sur la face externe de l'équipement associé pour assurer l'étanchéité entre ce dernier et la combinaison 1.

En référence à la figure 4, compte tenu de la forme des faces externes non planes des différents équipements complémentaires, le ruban adhésif 11 des moyens d'étanchéité 10 comporte des orifices 14 le traversant de part en part aménagés dans la partie non recouverte 13 et des fentes latérales 15 issues de chacun des orifices 14 et s'étendant du côté opposé de ladite partie non recouverte 13.

Avec cette configuration, en référence à la figure 5, après le retrait de la bande antiadhésive 12 du ruban adhésif 11, on colle la partie dudit ruban adhésif 11 nouvellement découverte sur la face externe de l'équipement associé en prenant soin de venir superposer chaque portion du ruban adhésif 11 disposée entre deux fentes latérales 15 sur la portion adjacente de façon à bien épouser la forme des faces externes des différents équipements complémentaires. Les orifices 14 sont aménagés dans la partie non recouverte 13 et se retrouvent contre la combinaison 1 lorsque le ruban adhésif 11 est collé par partie non recouverte 13 sur cette dernière, il n'y a donc pas de risque d'absence d'étanchéité.

Pour faciliter le retrait des moyens d'étanchéité 10, le ruban adhésif 11 est pourvu avantageusement d'une languette non adhésive, non représentée sur les figures, disposée à l'une des extrémités longitudinales, sur laquelle l'utilisateur pourra tirer pour enlever les moyens d'étanchéité 10 puis la combinaison 1.

Selon un mode de réalisation préféré, la combinaison 1 comporte pour l'étanchéité des moyens de fermeture 7 également des moyens d'étanchéité 10 solidarisés, par la partie non recouverte 13 du ruban adhésif 11, sur la face externe du rabat 8 protégeant les moyens d'ouverture 7 ou directement sur le textile de la combinaison 1 le long desdits moyens de fermeture 7.

De préférence, le ruban adhésif 11 des moyens d'étanchéité 10 est configuré pour pouvoir, après le retrait de la bande antiadhésive 12, être facilement repositionné sur la combinaison 1 et les équipements complémentaires durant un lapse de temps court. On désigne ici par "lapse de temps court" une durée de l'ordre de 1 à 3 minutes. Passé ce délai, le ruban adhésif 11 ne pourra pas être repositionner sans engendrer des dommages irréversibles notamment sur la combinaison 1 nécessitant le retrait de cette dernière.

Pour cela, le ruban adhésif 11 est, de manière avantageuse, réalisé à partir d'un support en polyoléfine recouvert d'une masse de colle acrylique sensible à la pression dont le grammage est déterminé en fonction de la force d'adhésion souhaitée, et la bande antiadhésive 12 est également réalisée à partir d'un support en polyoléfine.

Toutefois, pour faciliter le retrait des moyens d'étanchéité 10, toutes les zones de textile de la combinaison 1 recevant la partie non recouverte 13 du ruban adhésif 11 des moyens d'étanchéité 10 (à savoir : chacune des extrémités libres 31,61 respectives des manches 3 de la veste 2 et des jambes 6 du pantalon 5, le long de l'ouverture 41 de la capuche 4 et, le cas échéant, la face externe du rabat 8 ou le long des moyens de fermeture 7) sont avantageusement recouvertes d'une surcouche non représentée sur les figures. Ladite surcouche est de préférence un film double couche en PE ou PP laminé sur le textile non tissé de la combinaison 1.

Enfin, la combinaison 1 selon l'invention comporte une poche, non représentée sur les figures, disposée à l'intérieur de ladite combinaison 1 et de préférence au niveau du dos de la veste 2. Cette poche est destinée à contenir la combinaison 1 repliée après utilisation afin limiter le volume à stocker en attendant l'évacuation de ladite combinaison 1 vers un centre de traitements des déchets. Cette poche comporte des organes de fermeture pour la maintenir fermée une fois la combinaison 1 repliée à l'intérieur après utilisation. Ces organes de fermeture sont avantageusement des bandes d'adhésifs double face.

On comprend bien que la combinaison 1 selon l'invention est facile à mettre en oeuvre par un seul utilisateur sans limiter sa liberté de mouvement et tout en garantissant une parfaite étanchéité tant au niveau de la combinaison 1 elle-même qu'au niveau des équipements complémentaires portés par ledit utilisateur.

La combinaison 1 selon l'invention trouve une application particulière dans la protection d'un utilisateur se trouvant, ou sur le point de pénétrer, dans une zone de confinement pour d'opérations de désamiantage notamment.

Enfin, il va de soi que les exemples de combinaison 1 conformes à l'invention qui viennent d'être décrits ne sont que des illustrations particulières, en aucun cas limitatives de l'invention.

## Revendications

1. Combinaison (1) de protection individuelle à usage unique destinée à être portée par un utilisateur se trouvant, ou sur le point de pénétrer, dans une zone de confinement, comportant au moins une veste (2) munie de deux manches (3) et d'une capuche (4), un pantalon (5) comportant deux jambes (6) et étant fixé de manière permanente à ladite veste (2), et des moyens d'ouverture (7) s'étendant verticalement depuis le bas de l'ouverture (41) de la capuche (4) jusqu'au moins le bas de la veste (2), ladite combinaison (1) étant **caractérisée en ce qu'**elle comporte des moyens d'étanchéité (10) comprenant un ruban adhésif (11) et une bande antiadhésive (12) retirable recouvrant ledit ruban adhésif (11) sur toute sa longueur et sur une partie de sa largeur, la partie non recouverte (13) par ladite bande antiadhésive (12) permettant de solidariser les moyens d'étanchéité (10) autour de chacune des extrémités libres (31,61) respectives desdites manches (3) et jambes (6), sur la capuche (4) le long de son ouverture (41) et sur la combinaison (1) le long des moyens d'ouverture (7), et **en ce que** le ruban adhésif (11) est, après le retrait de la bande antiadhésive (12), collé sur les équipements complémentaires portés par l'utilisateur pour assurer l'étanchéité entre ces derniers et la combinaison (1), ledit ruban adhésif (11) étant configuré pour pouvoir être facilement repositionnable durant un lapse de temps court.

2. Combinaison (1) selon la revendication 1 **caractérisée en ce que** la bande antiadhésive (12) déborde longitudinalement du ruban adhésif (11) du côté opposé de la partie non recouverte (13) pour permettre facilement sa préhension lors de son retrait.

3. Combinaison (1) selon l'une quelconque des revendications 1 ou 2 **caractérisée en ce que** le ruban adhésif (11) comporte des orifices (14) le traversant de part en part et aménagés dans la partie non recouverte (13) et des fentes latérales (15) issues de chacun des orifices (14) et s'étendant du côté opposé de ladite partie non recouverte (13).

4. Combinaison (1) selon l'une quelconque des revendication 1 à 3 **caractérisée en ce que** le ruban adhésif (11) est réalisé à partir d'un support en polyoléfine recouvert d'une masse de colle acrylique sensible à la pression, et **en ce que** la bande antiadhésive (12) est réalisée à partir d'un support en polyoléfine.

5. Combinaison (1) selon l'une quelconque des revendication 1 à 4 **caractérisée en ce que** le ruban adhésif (11) est pourvu d'une languette non adhésive disposée à l'une des extrémités longitudinales.

6. Combinaison (1) selon l'une quelconque des revendications 1 à 5 **caractérisée en ce qu'**elle est fabriquée à partir soit d'un textile non tissé en polypropylène (PP) ou polyéthylène (PE), soit d'un textile tramé en fibres PP, ou en fibres PE, ou en fibres naturelles ou encore en mélange de fibres naturelles et de fibres synthétiques, **en ce qu'elle** est composée de plusieurs morceaux de textiles assemblés entre eux par couture et **en ce qu'elle** comporte le long de chacune des coutures des organes de renforcement d'étanchéité.

7. Combinaison (1) selon la revendication 6 **caractérisée en ce que** toutes les zones de textile de la combinaison (1) recevant la partie non recouverte (13) du ruban adhésif (11) des moyens d'étanchéité (10) sont recouvertes d'une surcouche, ladite surcouche étant un film double couche en PE ou PP laminé sur le textile de la combinaison (1).

8. Combinaison (1) selon l'une quelconque des revendications 1 à 7 **caractérisée en ce que** les extrémités libres (31,61) respectives de chacune des manches (3) de la veste (2) et des jambes (6) du pantalon (5) sont munies d'un soufflet (9) et/ou d'un cordon élastique (32,62).

9. Combinaison (1) selon l'une quelconque des revendications 1 à 8 **caractérisée en ce que** la capuche (4) est agencée de sorte que la face frontale F contenant l'ouverture (41) se trouve devant le visage de l'utilisateur portant ladite combinaison (1).

10. Combinaison (1) selon l'une quelconque des revendications 1 à 9 **caractérisée en ce qu'**elle comporte une poche disposée à l'intérieur de la veste (2) au niveau du dos de cette dernière, cette poche étant destinée à contenir la combinaison (1) repliée après utilisation.

## Patentansprüche

1. Persönlicher Einweg-Schutzanzug (1), der bestimmt ist, von einem Benutzer getragen zu werden, der sich in einem Sperrbereich befindet oder diesen betreten will, umfassend mindestens eine Jacke (2), die mit zwei Ärmeln (3) und einer Kapuze (4) versehen ist, eine Hose (5), die zwei Beine (6) umfasst und permanent an der Jacke (2) befestigt ist, und eine Öffnungsvorrichtung (7), die sich vertikal von der Unterseite der Öffnung (41) der Kapuze (4) zu mindestens der Unterseite der Jacke (2) erstreckt, wobei der Anzug (1) **dadurch gekennzeichnet ist, dass** er ein Abdichtmittel (10) aufweist, das ein Klebeband (11) und einen entfernbaren, nicht klebenden Streifen (12) umfasst, der das Klebeband (11) über seine gesamte Länge und über einen Teil seiner Breite bedeckt, wobei der nicht durch den nicht klebenden Streifen (12) bedeckte Teil (13) gestattet, dass das Abdichtmittel (10) um jedes der jeweiligen freien Enden (31, 61) der Ärmel (3) und Beine (6) herum befestigt wird, entlang ihrer Öffnung (41) an der Kapuze (4) und entlang des Öffnungsmittels (7) an dem Anzug (1) befestigt wird, und dadurch, dass das Klebeband (11) nach Entfernung des nicht klebenden Streifens (12) auf die zusätzliche Ausrüstung geklebt wird, die vom Benutzer getragen wird, um die Dichtheit zwischen letzterem und dem Anzug (1) sicherzustellen, wobei das Klebeband (11) so konfiguriert ist, dass es während eines kurzen Zeitrahmens leicht neu positioniert werden kann.

2. Anzug (1) nach Anspruch 1, **dadurch gekennzeichnet, dass** der nicht klebende Streifen (12) auf der gegenüberliegenden Seite des nicht bedeckten Teils (13) in Längsrichtung von dem Klebeband (11) absteht, um ein leichtes Greifen bei seinem Entfernen zu gestatten.

3. Anzug (1) nach einem der Ansprüche 1 oder 2, **dadurch gekennzeichnet, dass** das Klebeband (11) Öffnungen (14) aufweist, die es vollständig durchqueren und in dem nicht bedeckten Teil (13) untergebracht sind, und seitliche Schlitze (15), die von jeder der Öffnungen (14) ausgehen und sich auf der gegenüberliegenden Seite des nicht bedeckten Teils (13) erstrecken.

4. Anzug (1) nach einem der Ansprüche 1 bis 3, **dadurch gekennzeichnet, dass** das Klebeband (11) aus einem Träger aus Polyolefin hergestellt ist, der mit einer Masse aus druckempfindlichem Acrylkleber beschichtet ist, und dadurch, dass der nicht klebende Streifen (12) aus einem Träger aus Polyolefin hergestellt ist.

5. Anzug (1) nach einem der Ansprüche 1 bis 4, **dadurch gekennzeichnet, dass** das Klebeband (11) mit einer an einem der Längsenden angeordneten nicht klebenden Lasche versehen ist.

6. Anzug (1) nach einem der Ansprüche 1 bis 5, **dadurch gekennzeichnet, dass** er entweder aus einem Vliesstoff aus Polypropylen (PP) oder Polyethylen (PE) oder einem Schussgewebe aus PP-Fasern, oder PE-Fasern, oder Naturfasern oder sogar einer Mischung aus Naturfasern und synthetischen Fasern gefertigt ist, dadurch, dass er aus mehreren Textilstücken besteht, die durch Nähen zusammengefügt sind, und dadurch, dass er entlang jeder der Nähte Verstärkungselemente zum Abdichten aufweist.

7. Anzug (1) nach Anspruch 6, **dadurch gekennzeichnet, dass** alle textilen Zonen des Anzugs (1), die den nicht bedeckten Teil (13) des Klebebandes (11) des Abdichtmittels (10) aufnehmen, mit einer Überzugsschicht beschichtet sind, wobei die Überzugsschicht eine Doppelschichtfolie aus laminiertem PE oder PP auf dem Stoff des Anzugs (1) ist.

8. Anzug (1) nach einem der Ansprüche 1 bis 7, **dadurch gekennzeichnet, dass** die jeweiligen freien Enden (31, 61) jedes der Ärmel (3) der Jacke (2) und der Beine (6) der Hose (5) mit einem Blasebalg (9) und/oder einer elastischen Kordel (32, 62) versehen ist.

9. Anzug (1) nach einem der Ansprüche 1 bis 8, **dadurch gekennzeichnet, dass** die Kapuze (4) derart angeordnet ist, dass die Vorderseite F, die die Öffnung (41) enthält, sich vor dem Gesicht des Benutzers befindet, der den Anzug (1) trägt.

10. Anzug (1) nach einem der Ansprüche 1 bis 9, **dadurch gekennzeichnet, dass** er eine Tasche umfasst, die im Innern der Jacke (2) auf Höhe des Rückens derselben angeordnet ist, wobei diese Tasche dazu bestimmt ist, den Anzug (1) nach Gebrauch zusammengefaltet aufzunehmen.

## Claims

1. Single-use individual protective suit (1) intended to be worn by a user located in or on the point of entering a containment zone, including at least one jacket (2) provided with two sleeves (3) and a hood (4), trousers (5) including two legs (6) and being permanently attached to said jacket (2), and opening means (7) extending vertically from the bottom of the opening (41) of the hood (4) at least as far as the bottom of the jacket (2), said suit (1) being **characterised in that** it includes sealing means (10) comprising an adhesive tape (11) and a removable non-adhesive strip (12) covering said adhesive tape (11) over the entire length thereof and over a part of the width thereof, the part (13) not covered by said non-adhesive strip (12) making it possible to secure the sealing means (10) around each of the respective free ends (31, 61) of said sleeves (3) and legs (6), on the hood (4) along the opening (41) thereof and on the suit (1) along the opening means (7), and **in that** the adhesive strip (11) is, after the non-adhesive strip (12) is removed, glued to the supplementary equipment worn by the user to provide the seal between said equipment and the suit (1), said adhesive strip (11) being configured to be able to be easily repositionable in a very short period of time.

2. Suit (1) according to claim 1, **characterised in that** the non-adhesive strip (12) projects longitudinally from the adhesive tape (11) on the side opposite to the non-covered part (13) to enable it to be gripped easily during removal thereof.

3. Suit (1) according to either one of claims 1 or 2, **characterised in that** the adhesive tape (11) includes orifices (14) passing right through it and provided in the non-covered part (13) and lateral slots (15) originating from each of the orifices (14) and extending on the opposite side of said non-covered part (13) .

4. Suit (1) according to any one of claims 1 to 3, **characterised in that** the adhesive tape (11) is produced from a polyolefin support covered with a mass of pressure-sensitive acrylic glue, and **in that** the non-adhesive strip (12) is produced from a polyolefin support.

5. Suit (1) according to any one of claims 1 to 4, **characterised in that** the adhesive tape (11) is provided with a non-adhesive tongue disposed at one of the longitudinal ends.

6. Suit (1) according to any one of claims 1 to 5, **characterised in that** it is manufactured either from a non-woven textile made from polypropylene (PP) or polyethylene (PE), or from a woven textile made from PP fibres or from PE fibres, or from natural fibres or a mixture of natural fibres and synthetic fibres, **in that it** is composed of a plurality of pieces of textiles assembled together by stitching, and **in that it** includes sealing reinforcement members along each of the seams.

7. Suit (1) according to claim 6, **characterised in that** all the textile areas of the suit (1) receiving the non-covered part (13) of the adhesive tape (11) of the sealing means (10) are covered with an overlay, said overlay being a double-layer film of PE or PP laminated on the textile of the suit (1).

8. Suit (1) according to any one of claims 1 to 7, **characterised in that** the respective free ends (31, 61) of each of the sleeves (3) of the jacket (2) and of the legs (6) of the trousers (5) are provided with a bellows (9) and/or with an elastic cord (32, 62).

9. Suit (1) according to any one of claims 1 to 8, **characterised in that** the hood (4) is arranged so that the front face F containing the opening (41) is located in front of the face of the user wearing said suit (1).

10. Suit (1) according to any one of claims 1 to 9, **characterised in that** it includes a pocket disposed inside the jacket (2) at the back of the latter, this pocket being intended to contain the folded suit (1) after use.
